# FASCICULE DE BREVET EUROPEEN

(11) **EP 1 652 205 B1**
(45) Date de publication et mention de la délivrance du brevet: **29.08.2007**
(21) Numéro de dépôt: 04767777.8
(22) Date de dépôt: 26.07.2004
(51) Int. Cl.: H01H 59/00, H01H 1/00

(54) **COMMUTATEUR MICRO-MECANIQUE BISTABLE, METHODE D' ACTIONNEMENT ET PROCEDE DE REALISATION CORRESPONDANT**
BISTABILER MIKROMECHANISCHER SCHALTER, BETÄTIGUNGSVERFAHREN UND ENTSPRECHENDES VERFAHREN ZU SEINER REALISIERUNG
BISTABLE MICROMECHANICAL SWITCH, ACTUATING METHOD AND CORRESPONDING METHOD FOR REALIZING THE SAME

(30) Priorité: 01.08.2003 FR 0309534
(43) Date de publication de la demande: 03.05.2006
(73) Titulaire: COMMISSARIAT A L'ENERGIE ATOMIQUE, 75752 Paris Cédex 15 (FR)
(72) Inventeur: CHARVET, Pierre-Louis, F-38950 Saint-Martin-Le-Vinoux (FR)
(74) Mandataire: Jouvray, Marie-Andrée
(86) Numéro de dépôt international: PCT/FR2004/001988
(87) Numéro de publication internationale: WO 2005/015594

(56) Documents cités:
- US-A- 4 979 149
- US-A1- 2002 191 897
- US-A1- 2003 080 839
- ROBERT PH ET AL: "Integrated rf- mems switch based on a combination of thermal and electrostatic actuation" TRANSDUCERS, SOLID-STATE SENSORS, ACTUATORS AND MICROSYSTEMS, 12TH INNATIONAL CONFERENCE ON, 2003, PISCATAWAY, NJ, USA,IEEE, vol. 2, 9 juin 2003 (2003-06-09), pages 1714-1717, XP010647395 ISBN: 0-7803-7731-1

## Description

### Domaine technique de l'invention

L'invention concerne un commutateur micro-mécanique, comportant un pont suspendu déformable, rattaché par des moyens de support à un substrat, et des moyens d'actionnement destinés, à partir d'une première position stable du commutateur, à déformer le pont suspendu déformable de manière à établir un contact électrique entre au moins un premier élément conducteur formé sur le substrat, entre le pont et le substrat, et un deuxième élément conducteur, solidaire d'une face inférieure du pont.

### État de la technique

Comme représenté à la figure 1, un commutateur micro-mécanique comporte typiquement un pont 1 suspendu déformable rattaché par des moyens 2 de support à un substrat 3. Des actionneurs permettent de déformer le pont suspendu, de manière à établir un contact électrique entre des premiers éléments 5 conducteurs formés sur le substrat 3 et un deuxième élément 6 conducteur, solidaire d'une face inférieure du pont 1. Les actionneurs sont, par exemple, constitués par des électrodes 4a et 4b formées respectivement sur le pont 1 et sur le substrat 3 et entre lesquelles est appliquée une tension électrique de commande. Les premiers éléments 5 conducteurs sont, par exemple, constitués par deux tronçons d'une ligne radiofréquence qui sont reliés par le deuxième élément 6 conducteur. Lorsque les moyens d'actionnement 4 sont interrompus (annulation de la tension de commande), le pont 1 revient dans son état non-déformé, c'est-à-dire sa position stable, et le contact électrique est interrompu. Afin de maintenir un contact électrique, il est alors nécessaire de continuer l'actionnement, ce qui peut augmenter la consommation électrique du commutateur. Par ailleurs, si on a un problème sur la commande (ou sur la tension), le contact électrique n'est plus assuré.

Au contraire, un interrupteur domestique classique a deux positions stables et le contact électrique reste respectivement établi ou interrompu sans apport d'énergie permanent. Cependant, il est compliqué de fabriquer un commutateur analogue, bistable, de taille microscopique.

Dans un commutateur bistable microscopique connu, un premier élément conducteur est constitué par une goutte de mercure, qui est déplacée par l'intermédiaire de forces électrostatiques pour établir ou interrompre un contact électrique entre deux éléments conducteurs solides. Cependant, d'une part, le mercure est très toxique et, d'autre part, la goutte se déplace au moindre mouvement du commutateur ce qui peut provoquer des commutations inopinées.

Le document US2002/191897 décrit un commutateur comportant une poutre de commutation reliée à ses extrémités par des supports fixés sur un substrat. Le commutateur présente une première position stable correspondant à une position ouverte du commutateur. Les poutres de commutation sont actionnées par des électrodes de commutation, de manière à déformer la poutre de commutation pour faire passer le commutateur dans une seconde position correspondant à la position fermée du commutateur. Pour maintenir le contact dans cette seconde position, il est nécessaire de maintenir les électrodes de commutation sous tension. Le commutateur comporte également des poutres de reconfiguration disposées à la périphérie de la poutre de commutation, d'un seul côté de celle-ci ou de part et d'autre de celle-ci. Les poutres de reconfiguration sont fixées au substrat par l'intermédiaire de supports rigides. Le commutateur comporte également des éléments d'actionnement coopérant avec les poutres de reconfiguration et destinés à les déformer indépendamment de la poutre de commutation. Dans un premier cas, lorsque le commutateur est dans sa première position stable, la déformation de la poutre de reconfiguration entraîne une augmentation de la distance entre la poutre de commutation et l'électrode. Dans un second cas, la déformation des poutres de reconfiguration entraîne l'apparition de forces de rappel, à l'intérieur de la poutre de commutation, représentatives des constantes de ressort du commutateur. Ces moyens de reconfiguration (poutres de reconfiguration et éléments d'actionnement associés) permettent, uniquement dans la première position stable du commutateur, de configurer et d'ajuster la tension qui sera nécessaire à la commutation du commutateur. En effet, la tension de commutation dépend soit de la distance entre la poutre et l'électrode, soit de la valeur des forces de rappel engendrées par la déformation des poutres de reconfiguration.

### Objet de l'invention

L'invention a pour but de remédier à ces inconvénients et, en particulier, de réaliser un commutateur microscopique ayant deux positions mécaniquement stables.

Selon l'invention, ce but est atteint par les revendications annexées et, plus particulièrement, par le fait que les moyens de support sont constitués par deux pieds disposés entre le pont et le substrat de manière à subdiviser le pont transversalement en un segment médian disposé entre les pieds et deux segments périphériques faisant saillie vers l'extérieur et comportant des extrémités libres, les moyens d'actionnement comportant des moyens d'actionnement périphériques et des moyens d'actionnement médians permettant de déformer, indépendamment, respectivement les segments périphériques et le segment médian perpendiculairement au substrat.

Selon une méthode d'actionnement d'un contact électrique d'un commutateur micro-mécanique selon l'invention, le commutateur étant dans la première position stable, dans une première phase, le segment médian et les segments périphériques sont simultanément fléchis en direction du substrat, par l'intermédiaire de leurs moyens d'actionnement respectifs, de manière à établir le contact électrique, ensuite, les moyens d'actionnement périphériques sont interrompus dans une deuxième phase, de manière à provoquer automatiquement l'écartement des segments périphériques par rapport au substrat, les moyens d'actionnement médians étant interrompus dans une troisième phase, le segment médian étant ainsi automatiquement maintenu en position fléchie, de manière à définir une seconde position stable du commutateur, dans laquelle le contact électrique reste établi.

L'invention a également pour but un procédé de réalisation d'un commutateur micro-mécanique selon l'invention, caractérisé en ce que la fabrication du pont suspendu déformable sur le substrat comporte :
- le dépôt d'une couche sacrificielle périphérique sur le substrat, de chaque côté du premier élément conducteur,
- le dépôt d'au moins une couche isolante périphérique sur chaque couche sacrificielle périphérique, de manière à couvrir les faces avant et les faces latérales des deux couches sacrificielles périphériques pour former les segments périphériques et les pieds,
- le dépôt d'une couche sacrificielle médiane, entre les couches isolantes périphériques, venant en contact avec les faces latérales adjacentes des deux couches isolantes périphériques et couvrant le premier élément conducteur,
- le dépôt, sur la couche sacrificielle médiane, d'une couche isolante médiane venant en contact avec chacune des faces avant des deux couches isolantes périphériques pour former le segment médian,
- la gravure des faces latérales périphériques des deux couches isolantes périphériques, de manière à délimiter les segments périphériques,
- l'enlèvement des couches sacrificielles.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
La figure 1 montre un commutateur micro-mécanique selon l'art antérieur.
Les figures 2 et 3 représentent deux modes de réalisation particuliers d'un commutateur micro-mécanique selon l'invention.
Les figures 4 à 7, d'une part, et 8 et 9, d'autre part, illustrent schématiquement respectivement les différentes phases de l'établissement et de l'interruption d'un contact électrique d'un commutateur micro-mécanique selon l'invention.
Les figures 10 à 15 illustrent un procédé de réalisation d'un commutateur micro-mécanique selon l'invention.
La figure 16 représente une variante d'un commutateur micro-mécanique fabriqué selon le procédé de réalisation illustré aux figures 10 à 15.

### Description de modes particuliers de réalisation

Le commutateur micro-mécanique représenté à la figure 2 comporte un pont 1 suspendu déformable, rattaché à un substrat 3 par deux pieds 7 disposés entre le pont 1 et le substrat 3 de manière à subdiviser le pont 1 transversalement en un segment médian 8 disposé entre les deux pieds 7, et deux segments périphériques 9 faisant saillie vers l'extérieur. Deux actionneurs électrostatiques 10 médians et deux actionneurs électrostatiques 11 périphériques permettent de déformer, indépendamment, respectivement le segment médian 8 et les segments périphériques 9 sensiblement perpendiculairement au substrat. Les actionneurs 10 et 11 sont constitués par des électrodes formées respectivement sur le substrat 3 et sur les segments médian 8 ou périphériques 9.

A partir de la première position stable, illustrée sur la figure 2, les actionneurs 10 et 11 permettent de déformer le pont 1 de manière à établir un contact électrique entre un premier élément 5 conducteur formé sur le substrat 3, entre le pont 1 et le substrat 3, et un deuxième élément 6 conducteur, solidaire de la face inférieure du pont 1.

A la figure 3, les actionneurs 10 périphériques sont également en position de repos et le commutateur est dans une première position stable. Tandis que sur la figure 2, le segment médian 8 et les segments périphériques 9 sont constitués par une couche unique, sur la figure 3, une première couche 13 courbe forme respectivement un pied 7 et le segment périphérique 9 associé, de manière à ce que les pieds 7 soient inclinés par rapport au substrat 3 et que les segments périphériques 9 comportent des extrémités libres 15 inclinées à l'écart du substrat 3. A la figure 3, le segment médian 8 est constitué par une deuxième couche 14 courbe et comporte ainsi une partie centrale 12 légèrement surélevée. Les actionneurs 10 et 11 sont respectivement intégrés dans les segments médian et périphériques.

Le commutateur peut basculer de sa première position stable, correspondant à l'interruption du contact électrique (figures 2 et 3), à une seconde position stable, correspondant à un contact électrique établi. Les figures 4 à 7 illustrent schématiquement le passage de la première position stable à la seconde position stable. A la figure 4, le commutateur est représenté dans la première position stable, les actionneurs étant au repos, la partie centrale 12 du segment médian 8 étant surélevé et les segments périphériques 9 étant inclinés à l'écart du substrat 3. Des contraintes σ localisées au niveau des segments périphériques, représentées par des flèches horizontales sur les figures, exercent une force de compression sur le segment médian 8 dans son sens longitudinal et empêchent, ainsi, le segment médian de quitter sa position surélevée. Dans une première phase, représentée à la figure 5, le segment médian 8 et les segments périphériques 9 sont simultanément fléchis en direction du substrat 3, respectivement par l'intermédiaire des actionneurs médians 10 et périphériques 11. Ceci permet d'établir le contact électrique entre le premier élément 5 conducteur et le deuxième élément 6 conducteur. Pendant la première phase, l'actionnement des actionneurs périphériques 11 provoque des contraintes σ exerçant une force de tension sur le segment médian 8 dans son sens longitudinal (figure 5). Puis, les actionneurs périphériques 11 sont interrompus dans une deuxième phase, représentée à la figure 6. Ceci provoque automatiquement l'écartement des segments périphériques 9 par rapport au substrat 3 et, dans cette position finale de la deuxième phase, des contraintes σ de compression sur le segment médian 8 dans son sens longitudinal (figure 6). Ensuite, les actionneurs médians 10 sont interrompus dans une troisième phase. Le segment médian 8 est alors automatiquement maintenu en position fléchie par des contraintes σ en compression effectuées par les segments périphériques 9, définissant ainsi une seconde position stable du commutateur, représentée à la figure 7, dans laquelle le contact électrique reste établi. Ainsi, les trois phases successives d'actionnement permettent de faire passer le commutateur de sa première position stable (figure 4) à sa seconde position stable (figure 7).

Les figures 8 et 9 illustrent le retour de la seconde position stable à la première position stable du commutateur. En effet, dans une quatrième phase, représentée à la figure 8, les segments périphériques 9 sont de nouveau fléchis en direction du substrat 3, par l'intermédiaire des actionneurs périphériques 11. Une contrainte mécanique σ en tension s'exerce sur le segment médian 8 dans son sens longitudinal, écartant sa partie centrale 12 du substrat 3. Les actionneurs périphériques 11 sont ensuite interrompus dans une cinquième phase, représentée à la figure 9, pour ramener le commutateur dans sa première position stable, dans laquelle les segments périphériques 9 sont inclinés à l'écart du substrat 3.

Les segments périphériques 9 sont sensiblement dans la même position (à l'écart du substrat) dans les deux positions stables du commutateur (figures 4, 7 et 9) et ne changent de position que provisoirement (figures 5 et 8) lors de l'actionnement du commutateur.

Le commutateur ayant deux positions stables, la première position dans laquelle le contact électrique est interrompu, et la seconde position dans laquelle le contact électrique est établi, seul le passage d'une position à l'autre consomme de l'énergie et le commutateur peut, après actionnement, rester dans chacune de ces positions sans apport d'énergie supplémentaire.

Les figures 10 à 15 illustrent un procédé de réalisation d'un commutateur micro-mécanique selon l'invention. Pour des raisons de clarté, les étapes de la fabrication des électrodes constituant les actionneurs 10 et 11 ne sont pas représentées. La fabrication du pont 1 suspendu déformable sur le substrat 3 comporte alors au moins les étapes suivantes. Dans une première étape, représentée à la figure 10, une couche sacrificielle 16 périphérique est déposée de chaque côté du premier élément 5 conducteur disposé sur le substrat 3. Puis, dans une deuxième étape représentée à la figure 11, au moins une couche isolante 17 périphérique, par exemple en nitrure de silicium, est déposée sur chaque couche sacrificielle 16 périphérique. Les couches isolantes 17 périphériques couvrent les faces avant et les faces latérales des deux couches sacrificielles 16 périphériques. Les faces latérales des couches isolantes 17 périphériques disposées vis-à-vis du premier élément 5 conducteur sont destinées à former les pieds 7 et les faces avant des couches isolantes 17 périphériques sont destinées à former les segments périphériques 9. Ensuite, dans une troisième étape, représentée à la figure 12, une couche sacrificielle 18 médiane est déposée entre les couches isolantes 17 périphériques. Elle vient en contact avec les faces latérales adjacentes des deux couches isolantes 17 périphériques et couvre le premier élément 5 conducteur. La quatrième étape consiste à déposer sur la couche sacrificielle 18 médiane une couche isolante 19 médiane. Celle-ci vient en contact avec chacune des faces avant des deux couches isolantes 17 périphériques, qu'elle peut recouvrir partiellement, pour former le segment médian 8 (figure 13). Dans une cinquième étape (figure 14), une gravure des faces latérales périphériques des deux couches isolantes 17 périphériques permet ensuite de délimiter les segments périphériques, de manière à ne conserver que les segment périphériques 9 et les pieds 7. Dans une sixième étape, les couches sacrificielles 16 et 18 sont enlevées (figure 15).

La couche isolante périphérique 17 peut être une couche apte à créer une contrainte en compression sur le segment médian 8 dans le sens longitudinal du segment médian 8 par un effet de couple mécanique au niveau des segments périphériques 9. Afin d'obtenir un effet de couple, la couche isolante périphérique 17 peut être déposée en utilisant un procédé fixant un état de contrainte de la couche isolante périphérique 17. Par un procédé de type "dépôt plasma bifréquence", par exemple, il est possible d'obtenir une seule couche qui présente un gradient de contraintes. Le niveau de contrainte souhaité peut être obtenu en adaptant l'épaisseur de la couche déposée. Il est également possible de déposer plusieurs couches isolantes 17 périphériques sur chaque couche sacrificielle 16 périphérique afin de réaliser un gradient de contraintes comprimant le segment médian 8 dans son sens longitudinal. Un empilement de deux couches peut, par exemple, être réalisé par une couche non-contrainte déposée sur une couche en compression, par une couche en tension déposée sur une couche non-contrainte ou par une couche en tension déposée sur une couche en compression. Un empilement de trois couches peut, par exemple, être constitué par deux couches en tension déposées sur une couche en compression ou par une couche en tension déposée sur une couche non-contrainte déposée, elle-même, sur une couche en compression. On obtient, ainsi, un effet de type ressort.

Dans un mode préférentiel de réalisation, représenté à la figure 16, la couche isolante 19 médiane recouvre les faces avant des couches isolantes 17 périphériques sur toute leur longueur, ce qui amplifie les contraintes entre les deux couches 17 et 19. Ainsi, après la suppression des couches sacrificielles, les extrémités libres 15 des segment périphériques 9 et la partie centrale 12 du segment médian 8 se relèvent automatiquement à l'écart du substrat. Dans un mode de réalisation non-représenté, les électrodes des actionneurs électrostatiques 11 périphériques sont disposées respectivement entre chaque couche isolante 17 périphérique et la couche isolante 19 médiane associée.

Sur la figure 16, les couches isolantes 17 périphériques couvrent chacune une partie 20 de la face avant du substrat 3 disposée respectivement entre la face latérale d'une couche sacrificielle 16 périphérique et le premier élément 5 conducteur.

L'invention n'est pas limitée aux modes de réalisation particuliers représentés. En particulier, les actionneurs 10 et 11 peuvent être constitués par tout type d'actionneur à savoir par des actionneurs piézoélectriques, thermiques, magnétiques. Dans le cas d'actionneurs électrostatiques, les électrodes périphériques sont, de préférence, plus larges, par exemple d'un facteur trois, que les électrodes médianes, dans un plan parallèle au substrat 3, ce qui permet de réduire la tension de pilotage des actionneurs périphériques. Un commutateur selon l'invention peut être utilisé dans une matrice d'interrupteurs ou comme interrupteur simple. Un tel commutateur peut typiquement être utilisé dans des applications de télécommunication, en particulier pour des dispositifs radiofréquence, terrestres et spatiaux, dans des applications biomédicales, des relais.

## Revendications

1. Commutateur micro-mécanique, comportant un pont (1) suspendu déformable, rattaché par des moyens de support (2) à un substrat (3), et des moyens d'actionnement (4) destinés, à partir d'une première position stable du commutateur, à déformer le pont (1) suspendu déformable de manière à établir un contact électrique entre au moins un premier élément (5) conducteur formé sur le substrat (3), entre le pont (1) et le substrat (3), et un deuxième élément (6) conducteur, solidaire d'une face inférieure du pont (1), commutateur **caractérisé en ce que** les moyens de support sont constitués par deux pieds (7) disposés entre le pont (1) et le substrat (3) de manière à subdiviser le pont (1) transversalement en un segment médian (8) disposé entre les pieds (7) et deux segments périphériques (9) faisant saillie vers l'extérieur et comportant des extrémités libres (15), les moyens d'actionnement comportant des moyens d'actionnement périphériques (11) et des moyens d'actionnement médians (10) permettant de déformer, indépendamment, respectivement les segments périphériques (9) et le segment médian (8) perpendiculairement au substrat (3).

2. Commutateur selon la revendication 1, **caractérisé en ce que** le segment médian (8) comporte une partie centrale (12) surélevée dans la première position stable du commutateur.

3. Commutateur selon l'une des revendications 1 et 2, **caractérisé en ce que** les extrémités libres (15) sont inclinées à l'écart du substrat (3) en position de repos des moyens d'actionnement périphériques (11).

4. Commutateur selon l'une quelconque des revendications 1 à 3, **caractérisé en ce que** les moyens d'actionnement sont constitués par des électrodes formées respectivement sur le substrat (3) et sur les segments périphériques (9) et médian (8).

5. Commutateur selon l'une quelconque des revendications 1 à 3, **caractérisé en ce que** les pieds (7) sont inclinés.

6. Méthode d'actionnement d'un contact électrique d'un commutateur micro-mécanique selon l'une quelconque des revendications 1 à 5, **caractérisée en ce que**, le commutateur étant dans la première position stable, dans une première phase, le segment médian (8) et les segments périphériques (9) sont simultanément fléchis en direction du substrat (3), par l'intermédiaire de leurs moyens d'actionnement (10, 11) respectifs, de manière à établir le contact électrique, ensuite, les moyens d'actionnement périphériques (11) sont interrompus dans une deuxième phase, de manière à provoquer automatiquement l'écartement des segments périphériques (9) par rapport au substrat (3), les moyens d'actionnement médians (10) étant interrompus dans une troisième phase, le segment médian (8) étant ainsi automatiquement maintenu en position fléchie, de manière à définir une seconde position stable du commutateur, dans laquelle le contact électrique reste établi.

7. Méthode selon la revendication 6, **caractérisée en ce que**, le commutateur étant dans la seconde position stable, dans une quatrième phase, les segments périphériques (9) sont fléchis en direction du substrat (3), par l'intermédiaire des moyens d'actionnement périphériques (11), de manière à exercer une contrainte mécanique sur le segment médian (8) et à écarter sa partie centrale (12) du substrat (3), les moyens d'actionnement périphériques (11) étant interrompus dans une cinquième phase pour amener le commutateur dans sa première position stable.

8. Procédé de réalisation d'un commutateur micro-mécanique selon l'une quelconque des revendications 1 à 5, **caractérisé en ce que** la fabrication du pont (1) suspendu déformable sur le substrat (3) comporte:
- le dépôt d'une couche sacrificielle (16) périphérique sur le substrat (3), de chaque côté du premier élément (5) conducteur,
- le dépôt d'au moins une couche isolante (17) périphérique sur chaque couche sacrificielle (16) périphérique, de manière à couvrir les faces avant et les faces latérales des deux couches sacrificielles (16) périphériques pour former les segments périphériques (9) et les pieds (7),
- le dépôt d'une couche sacrificielle (18) médiane, entre les couches isolantes (17) périphériques, venant en contact avec les faces latérales adjacentes des deux couches isolantes (17) périphériques et couvrant le premier élément (5) conducteur,
- le dépôt, sur la couche sacrificielle (18) médiane, d'une couche isolante (19) médiane venant en contact avec chacune des faces avant des deux couches isolantes (17) périphériques pour former le segment médian (8),
- la gravure des faces latérales périphériques des deux couches isolantes (17) périphériques, de manière à délimiter les segments périphériques (9),
- l'enlèvement des couches sacrificielles (16, 18).

9. Procédé de réalisation d'un commutateur micro-mécanique selon la revendication 8, **caractérisé en ce que** la couche isolante (19) médiane est déposée au moins partiellement sur la face avant des couches isolantes (17) périphériques.

10. Procédé de réalisation d'un commutateur micro-mécanique selon l'une des revendications 8 et 9, **caractérisé en ce que** les couches isolantes (17) périphériques sont déposées chacune sur une partie (20) de la face avant du substrat (3) disposée respectivement entre la face latérale d'une des couches sacrificielles (16) périphériques et le premier élément (5) conducteur.

11. Procédé de réalisation d'un commutateur micro-mécanique selon l'une quelconque des revendications 8 à 10, **caractérisé en ce que** le dépôt des couches isolantes (17) périphériques est effectué de manière à créer un gradient de contraintes dans les couches isolantes périphériques (17).

12. Procédé de réalisation d'un commutateur micro-mécanique selon la revendications 11, **caractérisé en ce que** le dépôt des couches isolantes (17) périphériques est effectué de manière à créer, une fois le segment médian (8) déposé, une contrainte en compression sur le segment médian (8) dans le sens longitudinal du segment médian (8).

## Claims

1. Micromechanical switch, comprising a deformable suspension bridge (1), attached by support means (2) to a substrate (3), and actuating means (4) designed, from a first stable position of the switch, to deform the deformable suspension bridge (1) in such a manner as to make an electrical contact between at least one first conductive element (5) formed on the substrate (3), between the bridge (1) and the substrate (3), and a second conductive element (6), integrally secured to the underside of the bridge (1), switch **characterized in that** the support means are formed by two legs (7) arranged between the bridge (1) and the substrate (3) in such a manner as to subdivide the bridge (1) transversally into a medial segment (8) located between the legs (7) and two outwardly projecting peripheral segments (9) comprising free ends (15), the actuating means comprising peripheral actuating means (11) and medial actuating means (10) enabling the peripheral segments (9) and the medial segment (8) to be respectively and independently deformed perpendicularly to the substrate (3).

2. Switch according to claim 1, **characterized in that** the medial segment (8) comprises a raised central part (12) in the first stable position of the switch.

3. Switch according to one of the claims 1 and 2, **characterized in that** the free ends (15) are inclined away from the substrate (3) in the rest position of the peripheral actuating means (11).

4. Switch according to any one of the claims 1 to 3, **characterized in that** the actuating means are formed by electrodes respectively formed on the substrate (3) and on the peripheral (9) and medial (8) segments.

5. Switch according to any one of the claims 1 to 3, **characterized in that** the legs (7) are inclined.

6. Method for actuating an electrical contact of a micromechanical switch according to any one of the claims 1 to 5, **characterized in that**, the switch being in the first stable position, in a first phase, the medial segment (8) and peripheral segments (9) are simultaneously flexed in the direction of the substrate (3), by means of their respective actuating means (10, 11), in such a manner as to make the electrical contact, then the peripheral actuating means (11) are interrupted in a second phase so as to automatically make the peripheral segments (9) move away from the substrate (3), the medial actuating means (10) being interrupted in a third phase, the medial segment (8) thus being automatically kept in the flexed position so as to define a second stable position of the switch in which position the electrical contact remains made.

7. Method according to claim 6, **characterized in that**, the switch being in the second stable position, in a fourth phase, the peripheral segments (9) are flexed in the direction of the substrate (3), by means of the peripheral actuating means (11), so as to exert a mechanical stress on the medial segment (8) and to move the central part (12) thereof away from the substrate (3), the peripheral actuating means (11) being interrupted in a fifth phase to move the switch to its first stable position.

8. Method for realizing a micromechanical switch according to any one of the claims 1 to 5, **characterized in that** fabrication of the deformable suspension bridge (1) on the substrate (3) comprises:
- deposition of a peripheral sacrificial layer (16) on the substrate (3), on each side of the first conductive element (5),
- deposition of at least one peripheral insulating layer (17) on each peripheral sacrificial layer (16) so as to cover the front surfaces and the side surfaces of the two peripheral sacrificial layers (16) to form the peripheral segments (9) and the legs (7),
- deposition of a medial sacrificial layer (18) between the peripheral insulating layers (17), coming into contact with the adjacent side surfaces of the two peripheral insulating layers (17) and covering the first conductive element (5),
- deposition, on the medial sacrificial layer (18), of a medial insulating layer (19) coming into contact with each of the front surfaces of the two peripheral insulating layers (17) so as to form the medial segment (8),
- etching of the peripheral side surfaces of the two peripheral insulating layers (17) so as to delineate the peripheral segments (9),
- removal of the sacrificial layers (16, 18).

9. Method for realizing a micromechanical switch according to claim 8, **characterized in that** the medial insulating layer (19) is deposited at least partially on the front surface of the peripheral insulating layers (17).

10. Method for realizing a micromechanical switch according to one of the claims 8 and 9, **characterized in that** the peripheral insulating layers (17) are each deposited on a part (20) of the front surface of the substrate (3) respectively arranged between the side surface of one of the peripheral sacrificial layers (16) and the first conductive element (5).

11. Method for realizing a micromechanical switch according to any one of the claims 8 to 10, **characterized in that** deposition of the peripheral insulating layers (17) is performed so as to generate a stress gradient in the peripheral insulating layers (17).

12. Method for realizing a micromechanical switch according to claim 11, **characterized in that** deposition of the peripheral insulating layers (17) is performed so as to generate, once the medial segment (8) has been deposited, a compression stress on the medial segment (8) in the longitudinal direction of the medial segment (8).

## Patentansprüche

1. Mikromechanischer Schalter mit einer verformbaren Hängebrücke (1), die mittels Stützmitteln (2) mit einem Substrat (3) verbunden ist, und Betätigungsmitteln (4), die aus einer ersten stabilen Position des Schalters heraus die verformbare Hängebrücke (1) verformen sollen, um einen elektrischen Kontakt zwischen mindestens einem ersten leitenden, auf dem Substrat (3) zwischen der Brücke (1) und dem Substrat (3) gebildeten Element (5) und einem zweiten leitenden Element (6) herzustellen, das fest mit einer Unterseite der Brücke (1) verbunden ist, Schalter, der **dadurch gekennzeichnet ist, dass** die Stützmittel aus zwei Stützen (7) bestehen, die zwischen der Brücke (1) und dem Substrat (3) angeordnet sind und die Brücke (1) in Querrrichtung in ein Mittelsegment (8), das zwischen den Stützen (7) angeordnet ist, und zwei Randsegmente (9) unterteilen, die nach außen hervorstehen und freie Enden (15) umfassen, wobei die Betätigungsmittel periphere Betätigungsmittel (11) und mittlere Betätigungsmittel (10) umfassen, die unabhängig voneinander eine Verformung jeweils der Randsegmente (9) und des Mittelsegments (8) lotrecht zum Substrat (3) erlauben.

2. Schalter nach Anspruch 1, **dadurch gekennzeichnet, dass** das mittlere Segment (8) einen Mittelbereich (12) umfasst, der in der ersten stabilen Position des Schalters erhöht ist.

3. Schalter nach einem der Ansprüche 1 und 2, **dadurch gekennzeichnet, dass** die freien Enden (15) in Ruhestellung der peripheren Betätigungsmittel (11) vom Substrat (3) entfernt geneigt sind.

4. Schalter nach einem der Ansprüche 1 bis 3, **dadurch gekennzeichnet, dass** die Betätigungsmittel von Elektroden gebildet werden, die jeweils auf dem Substrat (3) und auf den Randsegmenten (9) und dem Mittelsegment (8) gebildet sind.

5. Schalter nach einem der Ansprüche 1 bis 3, **dadurch gekennzeichnet, dass** die Stützen (7) geneigt sind.

6. Verfahren zur Betätigung eines elektrischen Kontakts eines mikromechanischen Schalters nach einem der Ansprüche 1 bis 5, **dadurch gekennzeichnet, dass**, wenn der Schalter in der ersten stabilen Position ist, das Mittelelement (8) und die Randsegmente (9) in einer ersten Phase mittels ihrer jeweiligen Betätigungsmittel (10, 11) gleichzeitig zum Substrat (3) hin durchgebogen werden, um den elektrischen Kontakt herzustellen, dass anschließend die peripheren Betätigungsmittel (11) in einer zweiten Phase ausgeschaltet werden, um die Randsegmente (9) automatisch vom Substrat (3) zu entfernen, und die mittleren Betätigungsmittel (10) in einer dritten Phase ausgeschaltet werden und das mittlere Segment (8) so automatisch in durchgebogener Position gehalten wird, um eine zweite stabile Position des Schalters zu bilden, in der der elektrische Kontakt erhalten bleibt.

7. Verfahren nach Anspruch 6, **dadurch gekennzeichnet, dass**, wenn sich der Schalter in der zweiten stabilen Position befindet, in einer vierten Phase die Randsegmente (9) mittels der peripheren Betätigungsmittel (11) zum Substrat (3) hin durchgebogen werden, um eine mechanische Spannung auf das Mittelsegment (8) auszuüben und seinen mittleren Bereich (12) vom Substrat (3) zu entfernen, wobei die peripheren Betätigungsmittel (11) in einer fünften Phase ausgeschaltet werden, um den Schalter in seine erste stabile Position zu bringen.

8. Verfahren zur Herstellung eines mikromechanischen Schalters nach einem der Ansprüche 1 bis 5, **dadurch gekennzeichnet, dass** die Herstellung der Hängebrücke (1) auf dem Substrat (3) umfasst:
- Aufbringen einer peripheren Opferschicht (16) auf das Substrat (3), und zwar auf jeder Seite des ersten leitenden Elements (5),
- Aufbringen mindestens einer peripheren Isolierschicht (17) auf jede periphere Opferschicht (16), sodass die Vorderseite und die Seitenflächen der beiden peripheren Opferschichten (16) bedeckt sind, um die Randsegmente (9) und Stützen (7) zu bilden,
- Aufbringen einer mittleren Opferschicht (18) zwischen den peripheren Isolierschichten (17), die in Kontakt mit den an die beiden peripheren Isolierschichten (17) angrenzenden Seitenflächen kommt und das erste leitende Element (5) bedeckt,
- Aufbringen einer mittleren Isolierschicht (19) auf die mittlere Opferschicht (18), welche Isolierschicht in Kontakt mit jeder der Vorderseiten der beiden peripheren Isolierschichten (17) kommt, um das mittlere Segment (8) zu bilden,
- Zurückätzen der Seitenflächen der beiden peripheren Isolierschichten (17) zur Abgrenzung der Randsegmente (9),
- Entfernen der Opferschichten (16, 18).

9. Verfahren zur Herstellung eines mikromechanischen Schalters nach Anspruch 8, **dadurch gekennzeichnet, dass** die mittlere Isolierschicht (19) zumindest teilweise auf die Vorderseite der peripheren Isolierschichten (17) aufgebracht ist.

10. Verfahren zur Herstellung eines mikromechanischen Schalters nach einem der Ansprüche 8 und 9, **dadurch gekennzeichnet, dass** die peripheren Isolierschichten (17) jeweils auf einen Teil (20) der Vorderseite des Substrats (3) aufgebracht werden, der jeweils zwischen der Seitenfläche einer der peripheren Opferschichten (16) und dem ersten leitenden Element (5) angeordnet ist.

11. Verfahren zur Herstellung eines mikromechanischen Schalters nach einem der Ansprüche 8 bis 10, **dadurch gekennzeichnet, dass** das Aufbringen der peripheren Isolierschichten (17) so geschieht, dass ein Spannungsgradient in den peripheren Isolierschichten (17) erzeugt wird.

12. Verfahren zur Herstellung eines mikromechanischen Schalters nach Anspruch 11, **dadurch gekennzeichnet, dass** das Aufbringen der peripheren Isolierschichten (17) so geschieht, dass nach dem Aufbringen des Mittelsegments (8) auf dieses in dessen Längsrichtung eine Druckspannung erzeugt wird.
